# EUROPÄISCHE PATENTANMELDUNG

(11) **EP 0 924 138 A1**
(43) Veröffentlichungstag der Anmeldung: **23.06.1999**
(21) Anmeldenummer: 98122339.9
(22) Anmeldetag: 25.11.1998
(51) Int. Cl.: B65D 21/04, B65D 21/06

(54) **Handkorb**

(30) Priorität: 17.12.1997 DE 29722255 U
(71) Anmelder: WANZL METALLWARENFABRIK GMBH, D-89336 Leipheim (DE)
(72) Erfinder: Wanzl, Rudolf, 89340 Leipheim (DE)

(57) **Zusammenfassung**

Die Erfindung betrifft einen Handkorb (1, 1') mit zwei schwenkbaren Griffhenkeln (5), die mit einer Hand umfasst werden können.
Die Erfindung zeichnet sich dadurch aus, dass an jedem Griffhenkel (5) zwei Anschläge (9) vorgesehen sind, die in Nichtgebrauchslage der Griffhenkel (5) zum Fixieren eines weiteren gleichen Handkorbes (1') bestimmt sind, der quer auf dem Handkorb (1) abstellbar ist.

## Beschreibung

Die Erfindung betrifft einen Handkorb mit zwei schwenkbaren Griffhenkeln, die mit einer Hand umfasst werden können.

Der vorgeschlagene Handkorb dient zur bevorzugten Aufnahme von Einkaufsgut. Üblicherweise sind solche Handkörbe konisch so gestaltet, dass diese sich in leerem Zustand platzsparend ineinanderstellen lassen. Sind diese Körbe mit Ware gefüllt, können sie nicht aufeinandergestellt werden.

Die Aufgabe der Erfindung besteht darin, einen Handkorb der hier vorliegenden Art so weiterzuentwickeln, dass dieser auch auf einem weiteren, mit Ware gefüllten Handkorb sicher abstellbar ist.

Es wird vorgeschlagen, an jedem Griffhenkel zwei Anschläge vorzusehen, die in Nichtgebrauchslage der Griffhenkel zum Fixieren eines weiteren gleichen Handkorbes bestimmt sind, der quer auf dem Handkorb abstellbar ist.

Die vorgeschlagene Lösung erlaubt das sichere Abstellen von Handkörben übereinander, die auch mit Ware gefüllt sind.

Die Erfindung wird anhand eines Ausführungsbeispieles näher erläutert. Es zeigt
Fig. 1 einen Handkorb sowie
Fig. 2 zwei aufeinandergestapelte, längs und quer angeordnete Handkörbe.

Der in Fig. 1 dargestellte, tragbare Handkorb 1 weist ein nach oben offenes behälterförmiges Teil 2 auf, welches zwei um je eine horizontale Achse 4 verschwenkbare Griffhenkel 5 aufweist. Die Griffhenkel 5 sind U-förmig ausgebildet, wobei ihre Schenkel 6 auf je einer horizontalen Achse 4 gelagert sind und die horizontalen Verbindungsabschnitte 7 aneinandergefügt einen gemeinsamen Griff 8 bilden, der mit einer Hand umfasst werden kann. An den Schenkeln 6 der Griffhenkel 5 sind Anschläge 9 vorgesehen, die in Nichtgebrauchslage der Griffhenkel 5 zum Fixieren eines weiteren gleichen Handkorbes 1' bestimmt sind, der quer auf dem Handkorb I abstellbar ist, vgl. auch Fig. 2. In Nichtgebrauchslage liegen die Griffhenkel 5 in bekannter Weise am oberen Rand des Handkorbes 1, 1' auf. An der Unterseite 3 des Handkorbes 1, 1' sind Mittel 10 vorgesehen, die mit den Anschlägen 9 zusammenwirken. Als Anschläge 9 sind Vorsprünge, Vertiefungen, Wölbungen und dergleichen möglich. Die Mittel 10 wiederum können ebenfalls Vorsprünge, Vertiefungen, Wölbungen usw. sein, die auf geeignete Weise mit den Anschlägen 9 zusammenwirken. Welche Möglichkeiten wann anzuwenden sind, bleibt dem Fachmann überlassen, da die Griffhenkel 5 und das behälterförmige Teil 2 beispielsweise aus Kunststoff und/oder aus Draht gefertigt sein können.

Fig. 2 zeigt zwei aufeinander gestellte Handkörbe 1, 1' und zwar ist der obere Handkorb 1' quer zum unteren Handkorb 1 angeordnet. Man erkennt, dass die Anschläge 9 des unteren Handkorbes 1 in die als Vertiefungen gebildeten Mittel 10 des oberen Handkorbes 1' eingreifen. Dadurch ist der obere Handkorb 1' sicher auf dem unteren Handkorb 1 abgestellt.

## Patentansprüche

1. Handkorb (1, 1') mit zwei schwenkbaren Griffhenkeln (5), die mit einer Hand umfasst werden können, dadurch **gekennzeichnet,** dass an jedem Griffhenkel (5) zwei Anschläge (9) vorgesehen sind, die in Nichtgebrauchslage der Griffhenkel (5) zum Fixieren eines weiteren gleichen Handkorbes (1') bestimmt sind, der quer auf dem Handkorb (1) abstellbar ist.

2. Handkorb (1, 1') nach Anspruch 1, dadurch **gekennzeichnet,** dass an seiner Unterseite (3) Mittel (10) vorgesehen sind, die zum Zusammenwirken mit den Anschlägen (9) eines weiteren Handkorbes (1 oder 1') bestimmt sind.

3. Handkorb nach Anspruch 1 oder 2, dadurch **gekennzeichnet,** dass die Anschläge (9) und die Mittel (10) durch Vorsprünge, Vertiefungen, Wölbungen und dergleichen gebildet sind.
